# FASCICULE DE BREVET EUROPEEN

(11) **EP 0 665 040 B1**
(45) Date de publication et mention de la délivrance du brevet: **04.09.1996**
(21) Numéro de dépôt: 95490002.3
(22) Date de dépôt: 23.01.1995
(51) Int. Cl.: A63G 9/00

(54) **Portique**
Gestell
Portal

(30) Priorité: 01.02.1994 FR 9401311
(43) Date de publication de la demande: 02.08.1995
(73) Titulaire: ARTIX S.A., F-60120 Breteuil sur Noye (FR)
(72) Inventeur: Stremler, Jean Pierre, F-92100 Boulogne Billancourt (FR)
(74) Mandataire: Ecrepont, Robert

(56) Documents cités:
- FR-A- 1 264 655
- FR-A- 2 201 728
- US-A- 2 850 306
- US-A- 2 885 233

## Description

L'invention se rapporte à un portique destiné à soutenir des agrés et autres accessoires tels des balançoires.

Classiquement, un tel portique comprend une poutre qui, sensiblement parallèle au sol ou autre plan d'appui du portique, est soutenue à chaque extrémité par des montants qui lui sont associés généralement de manière amovible par des moyens de fixation.

De manière classique, pour obtenir la stabilité du portique, les montants sont organisés deux à deux pour former un compas dont les branches sont situées de part et d'autre d'un plan vertical et dont l'ouverture détermine notamment l'importance du polygone de sustentation et donc en partie la stabilité du portique.

En effet, la stabilité dépend également de la qualité de la liaison entre les montants et la poutre.

A ce jour, on connaît un portique (FR-A-1.264.655) dont la poutre porte à ses extrémités une tige, par exemple, filetée qui est coaxiale à l'axe longitudinal de la dite poutre, laquelle tige filetée est engagée dans des perforations que porte à cet effet chacune des branches constituant les compas formant les montants.

Ces branches sont constituées dans des fers plats dont les faces principales sont au moins sensiblement perpendiculaires à l'axe de la poutre.

Un tel assemblage n'offre pas une grande stabilité au portique dans le plan des montants et aucune stabilité dans un sens sensiblement perpendiculaire à ce plan même si on prévoit une tige filetée et des montants de section trés grande.

Cet assemblage nécessite en outre de prévoir des moyens distincts pour verrouiller l'ouverture des compas.

On connaît également un portique (FR-A-2.2O1.728) dont les branches des montants sont tubulaires, notamment à section circulaire et sont, à leurs extrémités, déformés localement pour constituer chacune une patte plane qui s'appuie sur des zones opposées et sensiblement planes des extrémités de la poutre.

L'ensemble est maintenu fermement à l'aide de moyens d'application tels des boulons.

Dans ces portiques connus, pour former la patte plane, l'une des extrémités de chaque montant est écrasée sur une longueur prédéterminée et cette patte sensiblement plane est, par pliage, ensuite orientée selon une direction sécante à l'axe longitudinal du montant de manière que l'axe longitudinal de la patte et celui du tube forment entre eux un angle complémentaire au demi-angle du compas de sorte qu'au montage les deux pattes soient sensiblement verticales pour former avec l'autre montant le compas.

Si ce système d'assemblage permet d'assembler rapidement les divers éléments, malheureusement, la déformation par écrasement complet des pattes de ces montants fait que celles-ci ne sont rigides que dans leur plan.

Ce système affaiblit donc la rigidité du portique, et ce d'autant plus de l'existence du pli créé pour l'orientation des pattes des montants.

Cette façon de déformer les montants a en effet pour conséquence de créer des contraintes localisées qui sont la source d'amorce de rupture.

Dans le cas où la poutre est tubulaire et de section circulaire, les extrémités de cette poutre sont également généralement aplaties selon le plan médian de la poutre pour former deux surfaces d'appui pour les pattes que comportent les montants.

Dans les solutions connues, l'extrémité de la poutre est déformée symétriquement par rapport au plan médian et horizontal de la poutre.

Le tronçon déformé est constitué de deux zones successives dites terminale et intermédiaire selon leur position sur l'axe longitudinal de la poutre.

Vue selon une direction perpendiculaire au plan médian et vertical de la poutre, la zone terminale a une forme de rectangle dont le bord supérieur est situé au dessus de la génératrice supérieure de la poutre et le bord inférieur situé au dessous de la génératrice inférieure du montant.

Un des résultats que l'invention vise à obtenir est un portique du type précité qui soit suffisamment rigide pour résister à son usage normal.

A cet effet, elle a pour objet un tel portique notamment caractérisé en ce que le tronçon déformé de l'élément longiligne constituant un montant :
- d'une part, présente, vue en projection selon une direction sensiblement parallèle à l'axe longitudinal de l'élément longiligne, une section sensiblement en Té inversé avec :
   . la branche verticale du Té inversé qui constitue une nervure dont le sommet s'étend selon une génératrice de l'enveloppe intacte du montant,
   . le bord inférieur de la branche horizontale du Té inversé qui définit une génératrice pour la face d'appui de l'élément longiligne, laquelle face d'appui est inclinée sur le plan médian du dit élément longiligne d'une valeur prédéterminée,
   . les zones de la branche horizontale du Té inversé qui encadrent la nervure forment des portées d'appui pour les moyens d'application du montant de la poutre et,
- d'autre part, a sa nervure qui reste au moins sensiblement intégralement logée dans le volume défini par la génératrice externe du reste de l'élément longiligne.

L'invention sera bien comprise à l'aide de la description ci-aprés faite à titre d'exemple non limitatif en regard du dessin ci-annexé qui représente schématiquement :
- figure 1 : une vue latérale d'un portique,
- figure 2 : une vue de dessus de la figure 1,
- figure 3 : une vue de l'extrémité d'une poutre,
- figure 4 : une vue de l'extrémité d'un montant.

En se reportant au dessin, on voit :
- que le portique 1, qui est posé sur le sol ou un autre plan d'appui, comprend une poutre 2 parallèle au plan d'appui et
- que cette poutre 2 est soutenue à chaque extrémité par des montants 3 auxquels elle est associée, par exemple de manière amovible, par des moyens 4 de fixation.

De manière classique, pour obtenir la stabilité du portique, les montants sont constitués éventuellement de plusieurs éléments longilignes, organisés pour former à chaque extrémité de la poutre un compas dont l'ouverture détermine la stabilité du portique.

Les éléments longilignes des montants sont tubulaires, notamment à section circulaire, et sont déformés localement à leurs extrémités 5 pour constituer une face 6 d'appui sensiblement plane et inclinée sur le plan longitudinal et médian du montant.

Les extrémités de la poutre comprennent deux faces 7 d'accueil pour les faces 6 d'appui des montants 3.

Ces faces 7 d'accueil sont consécutives à la forme géométrique de la section de cette poutre ou obtenues par déformation des extrémités 8.

Les montants et la poutre comprennent des perforations au travers desquelles on engage la tige d'un boulon (non représenté).

Au lieu d'aplatir complètement et de plier les tronçons 5 d'extrémité des éléments longilignes des montants pour former les faces 6 d'appui, selon l'invention, le tronçon déformé de l'élément longiligne constituant un montant :
- d'une part, présente, vue en projection selon une direction sensiblement parallèle à l'axe longitudinal de l'élément longiligne, une section sensiblement en Té inversé avec :
   . la branche 9 verticale du Té inversé qui constitue une nervure 9 dont le sommet s'étend selon une génératrice de l'enveloppe intacte du montant,
   . le bord 11 inférieur de la branche horizontale du Té inversé qui définit une génératrice pour la face 6 d'appui de l'élément longiligne, laquelle face 6 d'appui est inclinée sur le plan médian M du dit élément longiligne d'une valeur prédéterminée,
   . les zones 12 de la branche horizontale du Té inversé qui encadrent la nervure 9 forment des portées d'appui pour les moyens d'application du montant de la poutre et,
- d'autre part, a sa nervure 9 qui reste au moins sensiblement intégralement logée dans le volume défini par la génératrice 10 externe du reste de l'élément longiligne.

Lorsque la poutre 2 doit être déformée à ses extrémités 8 pour former des faces d'accueil pour les faces d'appui des éléments longilignes des montants, au lieu que ses extrémités soient simplement, par applatissement total, déformées symétriquement par rapport au plan P médian et horizontal de la poutre, selon l'invention, les tronçons extrêmes de cette poutre sont déformés de telle sorte qu'aprés applatissement, ces tronçons comprennent deux zones 13, 14 déformées successives dites intermédiaire 13 et terminale 14 qui, vues en projection selon une direction perpendiculaire au plan médian Z vertical de la poutre, ont :
- pour la zone terminale 14, sensiblement la forme d'un quadrilatère rectangle avec son bord 14a dit supérieur au moins sensiblement aligné avec la génératrice dite supérieure de la poutre et son bord 14b inférieur qui se situe nettement en dessous de la génératrice inférieure de la poutre, et
- pour la zone intermédiaire 13, la forme d'un trapèze rectangle avec ses côtés non parallèles qui :
   . pour l'un 13a est horizontal et colinéaire au bord supérieur du rectangle de la partie terminale et à la génératrice supérieure de la poutre et,
   . pour l'autre 13b est incliné sur l'horizontale et fait la liaison entre la génératrice inférieure de la poutre et le bord inférieur 14a du rectangle de la partie terminale 14.

Cette déformation asymétrique de la poutre contribue à augmenter la résistance du portique dans le sens transversal en créant une équerre.

La zone terminale est aplatie et les faces de forme rectangulaire constituent les faces d'accueil sur lesquels s'appliquent les faces d'appui constituées au sommet des éléments longilignes des montants.

Grâce notamment à la nervure et à la suppression du pli qui, antérieurement, modifiait l'orientation de la face d'appui, on obtient un portique beaucoup plus rigide que ceux connus à ce jour.

Il n'y a plus les contraintes localisées que ce pli pouvait occasionner.

Egalement, la répartition des moyens d'application de part et d'autre de la nervure 9 contribue à une meilleure stabilité de l'ensemble ou supprime la légère rotation du montant qui existait auparavant.

## Revendications

1. Portique destiné à soutenir des agrés et autres accessoires comprenant une poutre (2) parallèle au plan d'appui, cette poutre (2) étant soutenue à chaque extrémité par des montants (3) auxquels elle est associée,
ces montants étant tubulaires, notamment à section circulaire, et étant déformés localement à leurs extrémités (5) pour constituer une face (6) d'appui sensiblement plane et inclinée sur le plan longitudinal et médian du montant,
ce portique étant **CARACTERISE** en ce que le tronçon déformé de l'élément longiligne constituant un montant :
- d'une part, présente, vue en projection selon une direction sensiblement parallèle à l'axe longitudinal de l'élément longiligne, une section sensiblement en Té inversé avec :
. la branche (9) verticale du Té inversé qui constitue une nervure (9) dont le sommet s'étend selon une génératrice de l'enveloppe intacte du montant,
. le bord (11) inférieur de la branche horizontale du Té inversé qui définit une génératrice pour la face (6) d'appui de l'élément longiligne, laquelle face (6) d'appui est inclinée sur le plan médian (M) du dit élément longiligne d'une valeur prédéterminée,
. les zones (12) de la branche horizontale du Té inversé qui encadrent la nervure (9) forment des portées d'appui pour les moyens d'application du montant de la poutre et,
- d'autre part, a sa nervure (9) qui reste au moins sensiblement intégralement logée dans le volume défini par la génératrice (10) externe du reste de l'élément longiligne.

2. Portique selon la revendication 1 **caractérisé** en ce que les tronçons extrêmes de cette poutre sont déformés de telle sorte qu'aprés applatissement, ces tronçons comprennent deux zones (13, 14) déformées successives dites intermédiaire (13) et terminale (14) qui, vues en projection selon une direction perpendiculaire au plan médian (Z) vertical de la poutre, ont :
- pour la zone terminale (14), sensiblement la forme d'un quadrilatère rectangle avec son bord (14a) dit supérieur au moins sensiblement aligné avec la génératrice dite supérieure de la poutre et son bord (14b) inférieur qui se situe nettement en dessous de la génératrice inférieure de la poutre, et
- pour la zone intermédiaire (13), la forme d'un trapèze rectangle avec ses côtés non parallèles qui :
. pour l'un (13a) est horizontal et colinéaire au bord supérieur du rectangle de la partie terminale et à la génératrice supérieure de la poutre et,
. pour l'autre (13b) est incliné sur l'horizontale et fait la liaison entre la génératrice inférieure de la poutre et le bord inférieur (14a) du rectangle de la partie terminale (14).

## Claims

1. A frame intended to support gymnastics apparatus and other fittings, comprising a beam (2) parallel to the support plane, this beam (2) being supported at each end by posts (3) with which it is associated,
these posts being tubular ― in particular of circular cross-section ― and being locally bent at their ends (5) so as to constitute a support face (6) which is substantially plane and is inclined relative to the longitudinal and centre plane of the post,
this frame being characterised in that the bent section of the elongate element constituting a post:
- on the one hand has ― in a projection in a direction substantially parallel to the longitudinal axis of the elongate element ― a section substantially in the form of an inverted tee with:
• the vertical leg (9) of the inverted tee constituting a rib (9) whose vertex extends in accordance with a generatrix of the entire envelope of the post,
• the lower edge (11) of the horizontal leg of the inverted tee defining a generatrix for the support face (6) of the elongate element, which support face (6) is inclined relative to the centre plane (M) of the said elongate element by a predetermined value,
• the zones (12) of the horizontal leg of the inverted tee flanking the rib (9) form bearing surfaces for the post fixing means of the beam and,
- on the other hand has its rib (9) remaining at least substantially entirely housed in the space delimited by the outer generatrix (10) of the rest of the elongate element.

2. A frame in accordance with claim 1, characterised in that the end sections of this beam are bent so that, after flattening, these sections comprise two successive bent zones (13, 14) ― designated as intermediate (13) and end (14) ― which, in a projection in a direction perpendicular to the vertical centre plane (Z) of the beam, are:
- in the case of the end zone (14), substantially in the form of a rectangle with its so-called upper edge (14a) at least substantially aligned with the so-called upper generatrix of the beam and its lower edge (14b) located clearly below the lower generatrix of the beam, and
- in the case of the intermediate zone (13), in the form of a rectangular trapezium with its non-parallel sides:
• one of which (13a) is horizontal and collinear to the upper edge of the rectangle of the end part and to the upper generatrix of the beam, and
• the other of which (13b) is inclined relative to the horizontal and links the lower generatrix of the beam and the lower edge (14a) of the rectangle of the end part (14).

## Patentansprüche

1. Gestell zum Abstützen von Hebezeug und anderem Zubehör, welches einen parallel zur Abstützebene verlaufenden Balken (2) aufweist, wobei dieser Balken (2) an jedem Ende mittels Pfosten (3) abgestützt ist, mit welchen er verbunden ist,
wobei diese Pfosten rohrförmig sind und dabei insbesondere einen runden Querschnitt aufweisen, und an ihren Enden (5) lokal begrenzt unter Bildung einer im wesentlichen ebenen und zur Längs- und Mittelebene des Pfostens geneigten Auflagefläche (6) verformt sind,
**DADURCH GEKENNZEICHNET**, daß der verformte Abschnitt des langgestreckten Elements, welches einen Pfosten bildet,:
- einerseits in Projektion in einer zur Längsachse des langgestreckten Elements im wesentlichen parallelen Richtung einen im wesentlichen umgekehrt T-förmigen Querschnitt aufweist, bei welchem:
• der vertikale Schenkel (9) des umgekehrt T-förmigen Elements eine Rippe (9) bildet, deren Scheitel entlang einer Erzeugenden der intakten Umhüllenden des Pfostens verläuft,
• die Unterkante (11) des umgekehrt T-förmigen Elements eine Erzeugende für die Auflagefläche (6) des langgestreckten Elements bildet, wobei die Auflagefläche (6) zur Mittelebene (M) des langgestreckten Elements um einen vorgegebenen Betrag geneigt ist,
• die Bereiche (12) des horizontalen Schenkels des umgekehrt T-förmigen Elements, welche die Rippe (9) einschließen, Auflageflächen für die Mittel zum Ansetzen des Pfostens am Balken bildet, und
- andererseits die zugehörige Rippe (9) besitzt, welche zumindest im wesentlichen integral in dem freien Raum bleibt, welcher von der äußeren Erzeugenden (10) des übrigen Teils des langgestreckten Elements definiert ist.

2. Gestell nach Anspruch 1, dadurch **gekennzeichnet**, daß die äußeren Abschnitte dieses Balkens in der Weise verformt sind, daß sie nach Abflachung zwei aufeinanderfolgende, als Mittel- (13) und Endbereich (14) bezeichnete Bereiche (13, 14) umfassen, die in Projektion in einer zur vertikalen Mittelebene (Z) des Balkens senkrechten Richtung:
- für den Endbereich (14) im wesentlichen die Form eines rechteckigen Vierecks aufweisen, dessen sogenannter oberer Rand (14a) zumindest im wesentlichen zur sogenannten oberen Erzeugenden des Balkens ausgerichtet ist, und dessen unterer Rand (14b) deutlich unter der unteren Erzeugenden des Balkens liegt, und
- für den Mittelbereich (13) die Form eines rechtwinkligen Trapezes mit nicht parallelen Seiten aufweist:
• deren eine (13a) horizontal und kolinear zur oberen Kante des Rechtecks des Endbereichs und zur oberen Erzeugenden des Balkens verläuft, und
• deren andere (13b) zur Horizontalen geneigt ist und die Verbindung zwischen der unteren Erzeugenden des Balkens und dem unteren Rand (14a) des Rechtecks des Endbereichs (14) bildet.
